# EUROPÄISCHE PATENTSCHRIFT

(11) **EP 0 496 293 B1**
(45) Veröffentlichungstag und Bekanntmachung des Hinweises auf die Patenterteilung: **03.08.1994**
(21) Anmeldenummer: 92100725.8
(22) Anmeldetag: 17.01.1992
(51) Int. Cl.: E01C 19/20, B60Q 1/22

(54) **Streuvorrichtung für ein auf ein Streufahrzeug aufgesetztes oder aufsetzbares Winterdienst-Streugerät**
Spreading device for a spreading vehicle equipped with a salt spreading unit
Dispositif d'épandage pour une épandeuse portant un ensemble d'épandage de sel

(30) Priorität: 22.01.1991 DE 9100680 U
(43) Veröffentlichungstag der Anmeldung: 29.07.1992
(73) Patentinhaber: Küpper-Weisser GmbH, D-78199 Bräunlingen (DE)
(72) Erfinder: Geyer, Berthold, Dipl.-Ing., W-7715 Bräunlingen (DE); Rosenstihl, Paul, Dipl.-Ing., W-7715 Bräunlingen (DE)
(74) Vertreter: Neymeyer, Franz, Dipl.-Ing. (FH)

(56) Entgegenhaltungen:
- DE-A- 2 041 804
- GB-A- 2 120 914
- US-A- 3 510 837

## Beschreibung

Die Erfindung betrifft eine Streuvorrichtung für ein auf ein Streufahrzeug aufgesetztes oder aufsetzbares Winterdienst-Streugerät, bestehend aus einem im wesentlichen vertikalen Fallrohr, an dessen unterem Endabschnitt in bezug auf die Vorwärtsfahrrichtung rückseitig ein motorisch angetriebener Streuteller mit einer vertikalen Drehachse exzentrisch zur Fallrohrachse befestigt ist.

Bei bekannten Vorrichtungen der gattungsgemäßen Art bildet das Fallrohr mit dem exzentrisch daran angeordneten Streuteller eine starre Einheit. Beim Rangieren mit dem Streufahrzeug kommt es häufig vor, daß bei der Rückwärtsfahrt, insbesondere auf unbekanntem Gelände, durch nicht direkt einsehbare Hindernisse die Streuvorrichtung beschädigt oder gar zerstört wird.

Es ist aus GB- A-2 120 914 eine Streuvorrichung für granuliertes Material bekannt, die für den Winterdienst eingesetzt werden kann. Bei dieser Streuvorrichtung ist statt eines Fallrohrs eine zweigeteilte Rutsche vorgesehen, deren unterer Teil unabhängig von einem mit vertikaler Achse rotierenden Streuteller in drei Stellungen um eine horizontale Schwenkachse verstellbar ist.

Auch ist der Streuteller relativ zu dieser Rutsche verstellbar und in Längsrichtung des Fahrzeuges in drei verschiedene Positionen bringbar, in denen er jeweils durch Federn an einem Anschlag gehalten wird. Dazu sind zwei Parallellenkerpaare vorgesehen, die an einem Träger angelenkt sind, der auch die Rutsche trägt. Durch diese federnde Fixierung hat der Streuteller auch die Möglichkeit, während der Rückwärtsfahrt des Fahrzeuges beim Anstoßen an ein Hindernis in Vorwärtsfahrtrichtung auszuweichen.
Dies gilt aber nur eingeschränkt und zwar dann, wenn er sich entweder in der hintersten oder in der mittleren Schwenkposition befindet. Wenn er sich in der vordersten Schwenkposition befindet, in welcher er vom Hinterrad des Fahrzeuges den geringsten Abstand hat, ist ein weiteres Verschwenken in Vorwärtsfahrtrichtung nicht mehr möglich. Im übrigen ist diese Verstellbarkeit des Streutellers in Fahrzeuglängsrichtung hauptsächlich zur Erzeugung unterschiedlicher Streubilder und Streurichtungen vorgesehen.

Aus der US-A-3 510 837 ist eine an der Rückseite eines Lastkraftfahrzeuges anbaubare Signalgebereinrichtung bekannt, die ein Signalhorn oder eine Bremse betätigt, wenn das Fahrzeug beim Rückwärtsfahren irgendwo anstößt. Es ist zur Betätigung eines elektrischen Kontaktschalters, der an einem motorisch einstellbaren Hebelarm befestigt ist, ein zweiter an diesem Hebelarm federnd gelagerter Schwenkarm vorgesehen.

Der Erfindung liegt die Aufgabe zu Grunde, ein Winterdienst-Streugerät der eingangs genannten Art zu schaffen, bei dem die Gefahr der Beschädigung oder gar Zerstörung der Streuvorrichtung beim ungewollten Anstoßen an ein Hindernis weitgehend vermieden wird.

Dazu sieht die erfindungsgemäße Anordnung vor, daß das Fallrohr in seiner oberen Hälfte in zwei zueinander koaxiale, wenigstens geringfügig ineinandergreifende Rohrteile unterteilt ist, die durch ein in Bezug auf die Fahrtrichtung auf deren Vorderseite angeordnetes Gelenk mit horizontaler Achse und durch ein Federelement so miteinander verbunden und in gegenseitiger Arbeitsposition gehalten sind, daß der untere Rohrteil mit dem Streuteller in Vorwärtsfahrtrichtung federnd verschwenkbar ist und daß an einem der beiden Rohrteile ein beim Verschwenken des unteren Rohrteils ansprechender Signalgeber für akustische und/oder optische Signale angeordnet ist.

Von besonderem Vorteil ist die Anordnung des Gelenks im oberen Bereich des Fallrohres deshalb, weil der am weitesten herausragende, besonders empfindliche Streuteller beim Anstoßen an ein Hindernis durch Verschwenken am weitesten ausweichen kann.

Die Ansprüche 2 bis 5 betreffen weitere vorteilhafte konstruktive und funktionelle Ausgestaltungen der Erfindung, die zu einer hohen Funktionssicherheit und günstigen Bauweise beitragen.
Dazu gehört u.a. die Anordnung des Signalgebers gegenüber dem Gelenk am starr verbleibenden oberen Teil des Fallrohres insofern, als schon bei relativ geringer Schwenkbewegung des Streutellers ein sicheres Ansprechen des Signalgebers gewährleistet ist und eine optische und/oder akustische Meldung im Fahrerhaus gegeben werden kann, die den Fahrzeuglenker zu entsprechenden Gegenmaßnahmen veranlaßt.

Anhand der Zeichnung wird die Erfindung im folgenden näher erläutert. Es zeigt:
- Fig. 1: in Seitenansicht eine Streuvorrichtung in Arbeitsstellung;
- Fig. 2: eine Seitenansicht derselben Streuvorrichtung in durch ein Hindernis verschwenkter Lage und
- Fig. 3: eine Rückansicht der Streuvorrichtung der Fig. 1.

Bei der in Fig. 1 dargestellten Streuvorrichtung 1, die Teil eines Winterdienst-Streugerätes ist, welches auf der Ladepritsche eines nicht dargestellten Winterdienst-Streufahrzeuges aufgesetzt ist, ist an einem in der Zeichnung nur teilweise dargestellten, horizontal verlaufenden Förderrohr 2, in dem eine nicht dargestellte Förderschnecke als Endlosförderer gelagert ist, ein Fallrohr 3 mit einer im wesentlichen vertikalen Fallrohrachse 31 befestigt. Dieses Fallrohr 3 besteht aus einem vertikalen oberen Rohrteil 4 und einem größtenteils leicht schräg nach hinten verlaufenden unteren Rohrteil 5, die beide in Höhe eines Gelenkes 6 ineinandergreifend miteinander verbunden sind. Der obere Rohrteil 4 ist an seinem unteren Ende mit einem umlaufenden Flanschring 7 versehen, an dem auf der in Fahrtrichtung des Pfeiles 39 vorne liegenden Seite des Fallrohres 3 das Gelenk 6 angeordnet ist. Auf der diametral gegenüberliegenden rückwärtigen Seite des Fallrohres ist der Flanschring 7 mit Stützlaschen 8 versehen.
In analoger Weise ist der obere Endabschnitt des unteren Rohrteiles 5 ebenfalls mit einem Flanschring 9 versehen, der einerseits durch das Gelenk 6 mit dem Flanschring 7 verbunden ist und der auf der gegenüberliegenden hinteren Seite, wo die Stützlaschen 8 angeordnet sind, mit zwei nach unten gerichteten Stützarmen 10, 11 versehen ist, die außerhalb des unteren Rohrteils symmetrisch angeordnet sind.
Zwischen den Stützarmen 10, 11 und den Stützlaschen 8 sind jeweils Gasdruckfedern 12 angeordnet, deren Zylinder 13 jeweils gelenkig am unteren Ende eines Stützarmes befestigt sind und deren Kolbenstangen 14 durch Gelenke 15 mit den Stützlaschen 8 verbunden sind. Dabei ist die Rückstellkraft der beiden Gasdruckfedern 12 so stark, daß diese in der Lage sind, den unteren Rohrteil 5 in bezug auf den oberen Rohrteil 4 in der in Fig. 1 dargestellten Arbeitsposition zu halten, in welcher das untere Ende des oberen Rohrteiles 5 zumindest geringfügig in das obere Ende des unteren Rohrteiles 5 hineinragt und das Streugut somit verlustfrei durch das gesamte Fallrohr 3 geführt bzw. nach unten geleitet wird.

Ein Streuteller 16 ist um eine vertikale Achse 17 drehbar mittels einer Welle 18 in einer Lagervorrichtung 19 drehbar gelagert und durch einen Hydraulikmotor 20 rotierend antreibbar. Die Lagervorrichtung 20 ist mittels eines Tragbügels 21 an einer Montageplatte 22 befestigt, welche ihrerseits am unteren angeschnittenen Endabschnitt 23 des Rohrteiles 5 rückseitig angeschweißt ist. Der untere Endabschnitt 23 des Rohrteiles 5 ist zudem mit einer einstellbaren Rutsche 24 versehen, über welche das durch das Fallrohr 3 fallende Streugut gebündelt punktförmig auf die Oberseite des mit Wurfschaufeln 25 versehenen Streutellers 16 geleitet wird. Unmittelbar über den Wurfschaufeln 25 des Streutellers 16 befindet sich eine umlaufende, konische Abdeckhaube 26, die etwa den gleichen Außendurchmesser aufweist wie der Streuteller 16, die aber mit einem umlaufenden stabilen Schutzring 27 versehen ist, der einen etwa 20 - 30 cm größeren Durchmesser aufweist. Oberhalb des Schutzringes 27 befindet sich ein an der Lagervorrichtung 19 befestigter Schutzbügel 28, der wie der Schutzring 27 die Aufgabe hat, zu verhindern, daß die Schutzhaube 26 oder der Streuteller 16 beim Rückwärtsfahren des Streufahrzeuges ungewollt an irgend welche Hindernisse 29 (Fig. 2) stoßen und beschädigt werden. Um dies sicher zu stellen ragt auch der Schutzbügel 28 nach hinten radial über den Umfang des Streutellers bzw. der Schutzhaube 26 hinaus.

Durch das Gelenk 6 ist somit sichergestellt, daß der untere Rohrteil 5 mit dem Streuteller 16 während der Rückwärtsfahrt des Streufahrzeuges beim Anstoßen an ein Hindernis 29 um die Achse des Gelenkes 6 zur Rückseite des Fahrzeuges hin gegen die Haltewirkung der Gasdruckfedern 12 veschwenkt werden kann, wie das in Fig. 2 dargestellt ist. Dabei wird einerseits durch den Schutzring 27 und/oder andererseits durch den Schutzbügel 28 verhindert, daß die Schutzhaube 26 bzw. der Streuteller 16 unmittelbar mit dem Hindernis 29 in Berührung kommt, und es wird auch ein Verbiegen des Fallrohres 3 verhindert.

Um jedoch zugleich sicherzustellen, daß der Fahrzeuglenker in dem sich an der Vorderseite des Fahrzeuges befindenden Fahrerhaus auch merkt, daß er beim Rückwärtsfahren mit der Streuvorrichtung gegen ein Hindernis 29 gestoßen ist, ist ein Signalgeber 30, z.B. in Form eines Kontaktschalters vorgesehen, der im Bereich der Stützlaschen 8 und der Stützarme 10, 11 so angeordnet ist, daß bei einem Verschwenken des unteren Rohrteiles 5 relativ zum oberen Rohrteil 4 ein akustisches und/oder optisches Signal im Fahrerhaus erzeugt wird. Die Erzeugung solcher Signale kann mit an sich bekannten Mitteln durchgeführt werden.
Statt der unmittelbar am Flanschring 9 befestigten Stützarme 9, 10 könnte zur Befestigung der unteren Gasfederenden auch ein schellenartiges Stützelement in entsprechender Höhe am Rohrteil 5 mit Stützlagern vorgesehen sein.
Auch ist es möglich, statt der Gasdruckfedern 12 andere Federelemente, z.B. schraubenförmige Druck- oder Zugfedern, zu verwenden.
Durch die Anordnung des Signalgebers 30 in dem angegebenen Bereich wird auch sichergestellt, daß schon bei der geringsten Schwenkbewegung des unteren Rohrteiles mit dem Streuteller 16 relativ zum oberen Rohrteil 4 ein entsprechendes Signal im Fahrerhaus ausgelöst wird, welches den Fahrzeuglenker zum Halten bzw. zum wieder Vorwärtsfahren veranlaßt.

In den Fig. 1 und 2 ist am oberen Rohrteil 4 ein mit einer ebenfalls horizontalen Gelenkachse 40 versehenes Schwenklager 41 erkennbar, durch welches der obere Rohrteil 4 und somit das gesamte Fallrohr 3 um etwa 180° nach hinten oben in eine Ruheposition geschwenkt werden kann, die bei Leerfahrten über größere Strecken zu bevorzugen ist. Es ist wichtig, daß dieses Verlagern des Fallrohres 3 in seine Ruheposition durch das Gelenk 6 nicht beeinträchtigt wird und daß die von diesem Schwenklager 41 bestimmte Arbeitsposition des Fallrohres 3 bzw. des oberen Rohrteiles 4 erhalten bleibt.

## Patentansprüche

1. Streuvorrichtung für ein auf ein Streufahrzeug aufgesetztes oder aufsetzbares Winterdienst-Streugerät, bestehend aus einem im wesentlichen vertikalen Fallrohr (3), an dessen unterem Endabschnitt (23) in Bezug auf die Vorwärtsfahrtrichtung (Pfeil 39) rückseitig ein motorisch angetriebener Streuteller (16) mit einer vertikalen Drehachse (17) exzentrisch zur Fallrohrachse (31) befestigt ist,
**wobei** das Fallrohr (3) in seiner oberen Hälfte in zwei zueinander koaxiale, wenigstens geringfügig ineinandergreifende Rohrteile (4, 5) unterteilt ist, die durch ein in bezug auf die Vorwärtsfahrtrichtung (Pfeil 39) auf deren Vorderseite angeordnetes Gelenk (6) mit horizontaler Achse und durch ein Federelement (12) so miteinander verbunden und in gegenseitiger Arbeitsposition gehalten sind, daß der untere Rohrteil (5) mit dem Streuteller (16) in Vorärtsfahrtrichtung federnd verschwenkbar ist und daß an einem der beiden Rohrteile (4,5) ein beim Verschwenken des unteren Rohrteils (5) ansprechender Signalgeber (30) für akustische und/oder optische Signale angeordnet ist.

2. Streuvorrichtung nach Anspruch 1, dadurch gekennzeichnet, daß das Gelenk (6) mit der horizontalen Gelenkachse außerhalb des Fallrohrs (3) auf dessen Vorderseite angeordnet ist.

3. Streuvorrichtung nach Anspruch 1 oder 2, dadurch gekennzeichnet, daß das Federelement (12) in bezug auf die Fallrohrachse (31) diametral zum Gelenk (6) angeordnet ist.

4. Streuvorrichtung nach Anspruch 1 oder 3, dadurch gekennzeichnet, daß die Federelemente aus zwei Gasdruckfedern (12) bestehen, die jeweils mit ihrem oberen Ende am oberen Rohrteil (4) und mit ihrem unteren Ende an einem Stützarm (10, 11) des unteren Rohrteils (5) befestigt sind.

5. Streuvorrichtung nach einem der Ansprüche 1 bis 4, dadurch gekennzeichnet, daß die beiden Rohrteile (4, 5) jeweils mit Flanschringen (7, 9) versehen sind, an denen einerseits die Elemente des Gelenks (6) und andrerseits die Stützarme (10, 11) sowie Stützlaschen (8) für die befestigung der oberen und unteren Gasfederenden angeordnet sind.

6. Streuvorrichtung nach einem der Ansprüche 1 bis 5, dadurch gekennzeichnet, daß in der Nähe des Streutellers (16) ein diesen radial überragender Schutzbügel (28) und/oder ein Schutzring (27) angeordnet ist.

## Claims

1. Dispersion arrangement for a winter gritting device attached or attachable to a sprinkler vehicle, comprising a substantially vertical outlet pipe (3), to the lower end section (23) of which a motor-driven dispersion plate (16) with a vertical rotational axis (17) eccentric to the axis of the outlet pipe (31) is secured on the rear side in relation to the direction of forward travel (arrow 39), wherein the upper half of the outlet pipe (3) is divided into two coaxial pipe portions (4, 5), which intermesh at least slightly and are connected to one another via a joint (6) disposed on their front side in relation to the direction of forward travel (arrow 39) with a horizontal axis and via a spring element (12), and are held in a mutual working position in such a way that the lower pipe portion (5) may be elastically swivelled with the dispersion plate (16) in the direction of forward travel, and that a signal transmitter (30) for acoustic and/or optical signals activated when the lower pipe portion (5) is swivelled is disposed on one of the two pipe portions (4, 5).

2. Dispersion arrangement according to Claim 1, characterised in that the joint (6) with the horizontal joint axis outside the outlet pipe (3) is disposed on the front side thereof.

3. Dispersion arrangement according to Claim 1 or 2, characterised in that the spring element (12) is disposed diametrically to the joint (6) in relation to the axis (31) of the outlet pipe.

4. Dispersion arrangement according to Claim 1 or 3, characterised in that the spring elements comprise two gas pressure springs (12), which are each secured at their upper ends to the upper pipe portion (4) and at their lower ends to a support arm (10, 11) of the lower pipe portion (5).

5. Dispersion arrangement according to one of Claims 1 to 4, characterised in that the two pipe portions (4, 5) are each provided with flange rings (7, 9), on which the elements of the joint (6) are disposed on one side, and the support arms (10, 11) as well as support straps (8) for securing the upper and lower ends of the gas spring are disposed on the other side.

6. Dispersion arrangement according to one of Claims 1 to 5, characterised in that a guard bow (28) projecting radially above the dispersion plate (16) and/or a guard ring (27) are disposed adjacent to said dispersion plate (16).

## Revendications

1. Dispositif d'épandage pour un appareil d'épandage pour service hivernal monté ou pouvant être monté sur un véhicule d'épandage, constitué d'un tuyau de descente sensiblement vertical (3) au tronçon d'extrémité inférieur (23) duquel est fixé, sur le côté arrière relativement à la direction de marche avant (flèche 39) et excentriquement par rapport à l'axe (31) du tuyau de descente, un disque épandeur (16) actionné par moteur et ayant un axe de rotation vertical (17), le tuyau de descente (3) étant divisé dans sa moitié supérieure en deux parties coaxiales et s'emboîtant au moins légèrement (4, 5) qui sont jointes et maintenues en position mutuelle de travail par une articulation (6) à axe horizontal placée sur leur côté avant relativement à la direction de marche avant (flèche 39) et par un élément élastique (12) de façon que la partie inférieure (5) du tuyau puisse basculer élastiquement avec le disque épandeur (16) dans la direction de marche avant, et sur une des deux parties (4, 5) du tuyau étant monté un générateur de signaux acoustiques et/ou optiques (30) qui fonctionne lorsque la partie inférieure (5) du tuyau bascule.

2. Dispositif d'épandage selon la revendication 1, caractérisé par le fait que l'articulation (6) à axe horizontal est placée à l'extérieur du tuyau de descente (3) sur le côté avant de celui-ci.

3. Dispositif d'épandage selon l'une des revendications 1 et 2, caractérisé par le fait que l'élément élastique (12) est placé à l'opposé diamétralement de l'articulation (6) par rapport à l'axe (31) du tuyau de descente.

4. Dispositif d'épandage selon l'une des revendications 1 et 3, caractérisé par le fait que les éléments élastiques sont constitués de deux ressorts à pression de gaz (12) qui sont fixés chacun à leur extrémité supérieure à la partie supérieure (4) du tuyau et à leur extrémité inférieure à un bras de support (10, 11) de la partie inférieure (5) du tuyau.

5. Dispositif d'épandage selon l'une des revendications 1 à 4, caractérisé par le fait que les deux parties (4, 5) du tuyau sont pourvues de colliers (7, 9) sur lesquels sont montés d'une part les éléments de l'articulation (6) et d'autre part les bras de support (10, 11) ainsi que des pattes de support (8) pour la fixation des extrémités supérieures et inférieures des ressorts à gaz.

6. Dispositif d'épandage selon l'une des revendications 1 à 5, caractérisé par le fait qu'à proximité du disque épandeur (16) est placé un étrier de protection (28) et/ou un anneau de protection (27) qui dépasse radialement ce disque.
